# EUROPÄISCHE PATENTSCHRIFT

(11) **EP 0 920 954 B1**
(45) Veröffentlichungstag und Bekanntmachung des Hinweises auf die Patenterteilung: **12.11.2003**
(21) Anmeldenummer: 98890257.3
(22) Anmeldetag: 01.09.1998
(51) Int. Cl.: B24B 9/10, B24B 21/00

(54) **Verfahren und Vorrichtung zum Säumen von Glaszuschnitten**
Method and apparatus for bevelling pieces of cut glass
Procédé et dispositif pour chanfreiner des découpes de verre

(30) Priorität: 02.12.1997 AT 204597
(43) Veröffentlichungstag der Anmeldung: 09.06.1999
(62) Teilanmeldung aus: 03012984.5
(73) Patentinhaber: Tecnopat AG, 9008 St. Gallen (CH)
(72) Erfinder: Lisec, Peter, 3363 Amstetten-Hausmening (AT)
(74) Vertreter: Beer, Manfred, Dipl.-Ing.

(56) Entgegenhaltungen:
- EP-A- 0 165 232
- DE-A- 2 634 069
- DE-C- 4 419 963
- US-A- 3 800 477
- PATENT ABSTRACTS OF JAPAN vol. 008, no. 258 (M-340), 27. November 1984 (1984-11-27) & JP 59 129650 A (NIHON ITA GLASS KK), 26. Juli 1984 (1984-07-26)
- PATENT ABSTRACTS OF JAPAN vol. 1998, no. 12, 31. Oktober 1998 (1998-10-31) & JP 10 180604 A (CORNING INC), 7. Juli 1998 (1998-07-07)

## Beschreibung

Die Erfindung betrifft ein Verfahren mit den Merkmalen des einleitenden Teils von Anspruch 1. Die Erfindung betrifft weiters eine Vorrichtung, mit der das Verfahren ausgeführt werden kann, mit den Merkmalen des einleitenden Teils von Anspruch 16.

Glastafeln werden durch Ritzen und Brechen auf die gewünschte Größe zugeschnitten, was in der Regel auf sogenannten "Glasschneidetischen" und diesen zugeordneten "Brechtischen" erfolgt.

Die so erhaltenen Glasscheiben besitzen sehr scharfkantige, Grate aufweisende Ränder, was für das nachfolgende Handhaben der Glasscheiben, beispielsweise beim Herstellen von Isolierglasscheiben nachteilig ist. Einerseits besteht die Gefahr, daß die Ränder der Glasscheiben ausbrechen und anderseits besteht eine nicht unerhebliche Gefahr, daß sich jemand an den scharfen Rändern der Glasscheiben durch Schneiden verletzt. Auch unterliegen die an den Rändern der Glasscheiben angreifenden Stütz- und Transportmittel (z.B. Förderrollen oder Förderbänder) durch unbearbeitete Ränder von Glasscheiben einem starken Verschleiß.

Aus der DE 44 19 963 C1 ist ein Kreuzbandschleifer zum Besäumen der Kanten von horizontal liegenden Glasplatten mit zwei endlosen, umlaufenden Schleifbändern bekannt.

Der Erfindung liegt die Aufgabe zugrunde, ein Verfahren und eine Vorrichtung zum Besäumen der Ränder von Glasscheiben zur Verfügung zu stellen, mit welchen Glasscheiben so bearbeitet werden können, daß ihre Ränder nicht mehr scharfkantig sind, insbesondere keine Grate aufweisen.

Gelöst wird diese Aufgabe was das Verfahren anlangt mit den Merkmalen des Anspruches 1 und was die Vorrichtung anlangt mit den Merkmalen des Anspruches 16.

Bevorzugte und vorteilhafte Ausgestaltungen des erfindungsgemäßen Verfahrens und der erfindungsgemäßen Vorrichtung sind Gegenstand der Unteransprüche.

Da bei dem erfindungsgemäßen Verfahren die zum Besäumen verwendeten Bearbeitungswerkzeuge mit Bandschleifern an beiden Kanten eines Randes einer Glasscheibe gleichzeitig angreifen, wird gegenüber einer Arbeitsweise, bei der man nur eine Kante eines Randes bearbeitet, also besäumt und entgratet, nicht nur Arbeitszeit gespart, sondern es wird auch erreicht, daß auf die Glasscheibe quer zu ihrer Ebene keine erheblichen Kräfte einwirken, so daß das Festhalten der Glasscheibe oder das gesteuerte Bewegen derselben, wenn sie besäumt wird, mit einfachen Mitteln möglich ist. Auch werden kurze Taktzeiten erreicht.

Das erfindungsgemäße Verfahren kann auf verschiedene Weise ausgeführt werden. So ist es beispielsweise möglich, nacheinander alle (vier) Ränder einer Glasscheibe beidseitig zu besäumen, wozu die Glasscheibe nach dem Besäumen der Kanten eines Randes, beispielsweise um eine zu ihrer Ebene senkrechte Achse, verdreht wird, bis sich der nächste Rand der Glasscheibe, dessen Kanten zu besäumen sind, in der Bearbeitungsstellung befindet.

Das erfindungsgemäße Verfahren erlaubt es in einer Ausführungsform auch mehrere Ränder einer Glasscheibe gleichzeitig zu besäumen, was insbesondere bei rechteckigen oder quadratischen Scheiben bevorzugt ist. So kann beispielsweise so gearbeitet werden, daß zunächst - bei beispielsweise im wesentlichen lotrecht stehender Glasscheibe - die Kanten des in Bewegungsrichtung vorderen, lotrechten Randes, dann die des oberen, horizontalen Randes, dann die des in Bewegungsrichtung hinteren, lotrechten Randes und schließlich die Kanten des unteren, horizontalen Randes der Glasscheibe besäumt werden.

Denkbar ist auch eine Arbeitsweise, bei der mit dem Besäumen der Kanten des unteren, horizontalen Randes der Glasscheibe begonnen wird und dann der eine lotrechte Rand, weiters der obere, horizontale Rand und schließlich der zweite lotrechte Rand besäumt werden.

Eine weitere Beschleunigung des Besäumens von Glasscheiben im Bereich der Kanten an ihren Rändern kann dadurch erreicht werden, daß mehrere Bearbeitungsstellen zum Besäumen vorgesehen werden. Beispielsweise kann bei zwei Bearbeitungsstellen so gearbeitet werden, daß in einer Bearbeitungsstelle mit einem Besäumwerkzeug nacheinander der vordere, lotrechte Rand und dann der hintere, lotrechte Rand der Glasscheibe bearbeitet wird und in einer zweiten Bearbeitsstelle mit zwei Bearbeitungswerkzeugen, beispielsweise gleichzeitig, die Kanten des oberen und des unteren, horizontalen Randes der Glasscheibe besäumt werden.

Eine besonders rationelle und schnell arbeitende Ausführungsform des Besäumens von Glasscheiben nach dem erfindungsgemäßen Verfahren ergibt sich, wenn so vorgegangen wird, daß mit einem (einzigen) Bearbeitungswerkzeug mit Bandschleifern in einer ersten Bearbeitungsstelle gleichzeitig der in Bewegungsrichtung hintere, lotrechte Rand einer Glasscheibe und der in Bewegungsrichtung vordere Rand einer nachfolgenden Glasscheibe bearbeitet wird. Bevorzugt wird dann die erste der beiden Glasscheiben (also die, deren bezogen auf die Förderrichtung hinterer, lotrechter Rand gerade bearbeitet worden ist - ihr vorderer Rand wurde schon vorher bearbeitet) in eine zweite Bearbeitungsstelle gefördert, in der mit zwei Bearbeitungswerkzeugen mit Bandschleifern im Durchlaufverfahren und im wesentlichen gleichzeitig der obere und der untere horizontale Rand der Glasscheibe besäumt wird. Bei dieser Arbeitstechnik wird die Glasscheibe, die in der ersten Bearbeitungsstelle gemeinsam mit der vorhergehenden Glasscheibe im Bereich ihres, bezogen auf die Durchlaufrichtung vorderen, lotrechten Randes bearbeitet wurde, in der ersten Bearbeitungsstelle weiterbewegt, bis das Bearbeitungswerkzeug mit Bandschleifern der ersten Bearbeitungsstelle ihrem in Bewegungsrichtung hinteren Rand zugeordnet ist und dann angehalten, bis eine nächste Glasscheibe herangefördert worden ist, worauf dann ihr, bezogen auf die Durchlaufrichtung hinterer, lotrechter Rand gemeinsam mit dem vorderen, lotrechten Rand der nächsten Glasscheibe besäumt wird.

Alternativ kann im Rahmen der Erfindung auch so gearbeitet werden, daß in einer Bearbeitungsstelle gleichzeitig zunächst die beiden lotrechten Ränder einer Glasscheibe besäumt werden, wobei beispielsweise sich eines der hiefür vorgesehenen Bearbeitungswerkzeuge mit Bandschleifern von unten nach oben und das andere von oben nach unten bewegen kann und daß im Anschluß daran die beiden horizontalen Ränder, also der untere und der obere horizontale Rand der Glasscheibe gleichtzeitig im Durchlaufverfahren besäumt werden. Auch diese Ausführungsform des erfindungsgemäßen Verfahrens kann in zwei Bearbeitungsstellen, mit vier Bearbeitungswerkzeugen mit Bandschleifern ausgeführt werden.

Alle Ausführungsformen des erfindungsgemäßen Verfahrens werden mit während des Bearbeitens der Ränder der Glasscheiben lotrecht oder im wesentlichen lotrecht ausgerichteten Glasscheiben ausgeführt. Das Arbeiten mit lotrecht ausgerichteten Glasscheiben hat den Vorteil, daß das erfindungsgemäße Verfahren und die hiefür vorgesehene Vorrichtung problemlos in Anlagen zum Herstellen von Isolierglasscheiben, die praktisch ausschließlich mit lotrecht ausgerichteten Glasscheiben, bzw. Isolierglasscheiben arbeiten, integriert werden kann. Es ist dann nämlich nicht mehr notwendig, die Glasscheiben, deren Ränder nach dem erfindungsgemäßen Verfahren bzw. in der erfindungsgemäßen Vorrichtung zu besäumen sind, in eine horizontale Lage umzukippen, wenn sie aus Speichern für Glaszuschnitte (z.B. Fächerwagen) entnommen werden, um nach dem erfindungsgemäßen Verfahren bzw. in der erfindungsgemäßen Vorrichtung bearbeitet zu werden. Auch brauchen die besäumten Glasscheiben dann nicht mehr wieder in die lotrechte oder im wesentlichen lotrechte Lage ausgerichtet werden, wenn sie beispielsweise einer Glastafelwaschmaschine zugeführt werden. Dessen ungeachtet ist das erfindungsgemäße Verfahren auch ausführbar, wenn die Glasscheiben horizontal ausgerichtet sind. Dies kann z.B. vorteilhaft sein, wenn Glasscheiben unmittelbar, nachdem sie auf einer Glasschneideanlage aus Glastafeln zugeschnitten worden sind, nach dem erfindungsgemäßen Verfahren besäumt werden.

Eine zum Ausführen des erfindungsgemäßen Verfahrens geeignete Vorrichtung arbeitet mit Bearbeitungswerkzeugen, die kreuzweise angeordnete Bandschleifeinrichtungen besitzen, die an beiden Kanten eines Randes gleichzeitig angreifen, um die Kanten der Ränder der Glasscheibe zu brechen, also besäumen und scharfe Grate zu entfernen.

Die Vorrichtung besitzt Bearbeitungswerkzeuge mit je einem Paar kreuzweise angeordneter Bandschleifer, wobei ein Bearbeitungswerkzeug den unteren, horizontalen Rand der Isolierglasscheibe und das zweite Bearbeitungswerkzeug das in der Vorrichtung (auf und ab) verstellbar montiert ist, die lotrechten Ränder der der Glasscheibe bearbeitet.

Wenn das verstellbar montierte Bearbeitungswerkzeug zusätzlich um eine zur Glasebene senkrechte Achse verschwenkbar ist, kann es auch zum Bearbeiten der Kanten am oberen horizontalen Rand der Glasscheibe herangezogen werden, indem die Glasscheibe unter ihm hindurchbewegt wird.

Bei dieser Ausführungsform der erfindungsgemäßen Vorrichtung besteht die Möglichkeit so zu arbeiten, daß das verstellbare Bearbeitungswerkzeug, zunächst den bezogen auf die Bewegungsrichtung der Glasscheibe lotrechten, vorderen Rand bearbeitet, wobei die Glasscheibe stillsteht, worauf dann das untere Bearbeitungswerkzeug den unteren und das verstellbare Bearbeitungswerkzeug nach dessen Verschwenken um 90° den oberen Rand der Glasscheibe bearbeiten, wobei die Glasscheibe bevorzugt zwischen den Bearbeitungswerkzeugen hindurch bewegt wird. Schließlich bearbeitet das verstellbare Bearbeitungswerkzeug nach erneutem Schwenken um 90° den, bezogen auf die Förderrichtung hinteren Rand der Glasscheibe.

Des weiteren sind Ausführungsformen der erfindungsgemäßen Vorrichtung mit mehr als zwei von Bearbeitungswerkzeugen, beispielsweise eine Ausführungsform mit vier Bearbeitungswerkzeugen, möglich, bei welcher Ausführungsform jedes Bearbeitungswerkzeug nur einen Rand der Glasscheibe bearbeitet.

In einer besonders bevorzugten Ausführungsform der erfindungsgemäßen Vorrichtung sind zwei Bearbeitungsstellen vorgesehen, die beispielsweise in einem gemeinsamen Gehäuse untergebracht sind, wobei in der ersten Bearbeitungsstation ein Bearbeitungswerkzeug mit einem Paar einander kreuzender Bandschleifer vorgesehen ist, das entlang einer Führungsschiene auf- und abverstellbar geführt ist, um lotrechte Ränder von Glasscheiben zu besäumen. Vorzugsweise ist dieses vertikal verstellbare Bearbeitungswerkzeug der ersten Bearbeitungsstelle im Bereich einer Unterbrechung der in der Vorrichtung vorgesehenen Fördervorrichtung angeordnet, so daß es in Bereitschaftsstellung unter dem Niveau der Fördervorrichtung abgesenkt werden kann, um den Transport von Glasscheiben nicht zu behindern. In der zweiten Bearbeitungsstelle sind zwei Bearbeitungswerkzeuge mit einander kreuzenden Bandschleifern vorgesehen, wobei das eine in der Höhe der Fördervorrichtung arbeitet, um den unteren, horizontalen Rand und das zweite in einstellbarem Abstand über der Fördereinrichtung angeordnet ist, um den oberen, horizontalen Rand einer zwischen den Bearbeitungswerkzeugen durchbewegten Glasscheibe zu besäumen.

Die Fördervorrichtung ist bevorzugt in mehrere Abschnitte unterteilt, wobei jede Fördereinheit aus einem Endlosförderband, auf dem die Glasscheiben mit ihrem unteren Rand aufstehen, und zwei, im Bereich des unteren, horizontalen Randes von beiden Seiten an den Glasscheiben angreifenden endlosen Fördergliedern besteht. Die an den Glasflächen angreifenden, einander gegenüberliegenden endlosen Förderglieder, können, um einen guten Reibschluß an den Glasscheiben zu erzielen, mit Druckbacken ausgestattet sein.

Zusätzlich oder alternativ kann für den sicheren Antransport und das richtige Positionieren der Glasscheiben in der Vorrichtung und für den sicheren Transport der Glasscheibe, während sie durch Besäumen bearbeitet wird, eine Mitnahmevorrichtung vorgesehen, die an den Glasscheiben angreift. Beispielsweise ist diese Mitnahmevorrichtung eine mit Unterdruck beaufschlagte Vorrichtung, beispielsweise ein Vakuumsauger, der in der Vorrichtung in Bewegungsrichtung angetrieben, verschiebbar ist.

Weitere Einzelheiten und Merkmale sowie Vorteile des erfindungsgemäßen Verfahrens und der erfindungsgemäßen Vorrichtung ergeben sich aus der nachstehenden Beschreibung von Ausführungsbeispielen der Erfindung. Es zeigt:
Fig. 1 in Seitenansicht schematisch eine Vorrichtung zum Säumen von Glasscheiben;
Fig. 2 die Vorrichtung von Fig. 1 von rechts der Fig. 1 aus gesehen, wobei einige Bestandteile der Vorrichtung nicht dargestellt sind;
Fig. 3 in Ansicht eine Vorrichtung mit zwei Bearbeitungsstellen zum Besäumen von Glasscheiben;
Fig. 4 in Schrägansicht das Bearbeitungswerkzeug (Schleifkopf) der ersten Bearbeitungsstelle;
Fig. 5 eine Draufsicht auf das Bearbeitungswerkzeug von Fig. 4;
Fig. 6 in Schrägansicht die in der zweiten Bearbeitungsstelle angeordneten Bearbeitungswerkzeuge (Schleifköpfe);
Fig. 7 in Seitenansicht die Bearbeitungswerkzeuge von Fig. 6; und
Fig. 8 in Schrägansicht ein Ausführungsbeispiel für eine am unteren Rand einer zu besäumenden Glasscheibe angreifenden Transporteinheit.

Die in den Fig. 1 und 2 gezeigte Ausführungsform besitzt ein Gestell 1, an dem eine Stützwand 2 für eine zu bearbeitende Glasscheibe 3 montiert ist. Die Stützwand 2 ist im Ausführungsbeispiel zur Lotrechten nach hinten geneigt, so daß eine Glasscheibe 3 an ihr lehnend transportiert werden kann. Für den Transport der Glasscheibe 3 und zum Abstützen derselben von unten her ist im Bereich des unteren Randes der Stützwand 2 eine Reihe von Förderrollen 4 oder eine ähnliche Fördervorrichtung, z.B. ein gegebenfalls unterteiltes Förderband, vorgesehen. An der Stützwand 2 wird die Glasscheibe 3 durch mehrere, frei drehbare Stützrollen 5 geführt, wobei eine Reihe von Stützrollen 6 zwischen den Förderrollen 4 und dem unteren Rand der Stützwand 2 vorgesehen ist. So ist die Glasscheibe 3 insbesondere an ihrem unteren Rand sicher geführt. An Stelle der beschriebenen Stützwand 2 kann auch ein Rollen- oder Walzenfeld oder eine Luftkissenwand vorgesehen sein, um Glasscheiben 3 seitlich zu stützen.

An einer an sich beliebigen Stelle am unteren Rand der Stützwand 2 ist ein Bearbeitungswerkzeug (Schleifkopf) mit einem Paar von Bandschleifern 10 und 12 vorgesehen. Die Bandschleifer 10 und 12 sind im Maschinengestell 1 um hinter der Stützwand 2 liegende Achsen 14 und 16 verschwenkbar (Pfeile 18 und 20) gelagert. Jeder Bandschleifer 10, 12 besitzt zwei Umlenkrollen 22 und 24 für ein endloses Schleifband 26. Zwischen den Trumen des Schleifbandes 26 ist ein Druckmittelzylinder 30 aufgenommen, der an den Lagern 14 und 16 verschwenkbar abgestützt ist und der die Umlenkrolle 22 trägt, so daß die Schleifbänder 26 durch Beaufschlagen der Druckmittelzylinder 30 gespannt werden können.

Zum Verschwenken der Druckmittelzylinder 30 und damit der Bandschleifer 10 und 12, um sie aus einer Bereitschaftslage in ihre Wirklage, in der ihre Schleifbänder 26 am unteren horizontalen Rand der Glasscheibe 3, also dem Rand, der auf den Förderrollen 4 aufsteht, angreifen, ist jedem der Druckmittelzylinder 30 ein im Maschinengestell 1 abgestützter Betätigungszylinder 32 und 34 zugeordnet. Diese Betätigungszylinder 32 und 34 sind in dem in Fig. 1 gezeigten Ausführungsbeispiel an einem Arm 36, der im Maschinengestell 1 befestigt ist, abgestützt und nur schematisch dargestellt. Es ist aus Fig. 1 erkennbar, daß die Schleifbänder 26 in ihrer Wirklage so ausgerichtet sind, daß ihre auf den unteren Rand der Glasscheibe 3 einwirkenden Trume miteinander einen Winkel von etwa 90° einschließen, also einander kreuzen.

Einer der Umlenkrollen 22, 24, vorzugsweise den Umlenkrollen 24 im Bereich der Lagerstellen 14 und 16 im Maschinengestell 1, ist ein nicht gezeigter Antriebsmotor zugeordnet, um die Schleifbänder 26 beim Benützen der Vorrichtung zum Besäumen der Kanten von Rändern von Glasscheiben 3, um von ihnen Grate zu entfernen, anzutreiben. Dabei werden die Schleifbänder 26 bevorzugt so angetrieben, daß sie in dem Bereich, in dem sie am unteren Rand der Glasscheibe 3 angreifen, in entgegengesetzte Richtungen laufen, insbesondere in der Darstellung von Fig. 1 in ihrem Kreuzungspunkt, in dem der Rand der zu bearbeitenden Glasscheibe 3 aufgenommen ist, aufeinanderzu laufen.

Wie Fig. 2 zeigt, kann eine Mitnahmevorrichtung 40 für die zu bearbeitende Glasscheibe 3 vorgesehen sein. Diese Mitnahmevorrichtung 40 ist im einfachsten Ausführungsbeispiel ein Sauger, der mit Unterdruck beaufschlagt werden kann und sich dabei an die von der Bedienseite der Vorrichtung (rechts in Fig. 1) abgewandte, also hintere Fläche der zu bearbeitenden Glasscheibe 3 anlegt. Der Sauger der Mitnahmevorrichtung 40 ist durch nicht näher gezeigte Einrichtungen im Maschinengestell 1 verschiebbar (Pfeil 42), so daß er die Glasscheibe 3 nicht nur mitnehmen kann, also den Transport der Glasscheibe 3 durch die Förderrollen 4, die am unteren Rand der Glasscheibe 3 angreifen und auf welchen diese aufsteht, unterstützt, sondern auch durch Anhalten des Antriebsmittels für den Sauger die Glasscheibe 3 stillstehend festhält, wenn dies beispielsweise beim Bearbeiten der Kanten der lotrechten Ränder der Glasscheibe 3 benötigt wird.

Es ist ersichtlich, daß mit der in Fig. 1 und 2 gezeigten Vorrichtung, wenn diese nur ein Bearbeitungswerkzeug mit einem Paar von Bandschleifern 10, 12 besitzt, die im Bereich des unteren Randes der Stützwand 2 angeordnet sind, die Glasscheibe 3 im Durchlaufverfahren nur im Bereich ihres unteren, auf den Stützrollen 4 aufliegenden Randes bearbeitet werden kann. Sobald ein Rand fertig geschliffen ist, wird die Glasscheibe 3 in dieser Ausführungsform entweder von Hand aus oder mit Hilfe einer Wendevorrichtung um 90° gedreht, so daß der nächste, zu bearbeitende Rand auf den Förderrollen 4 aufsteht und bearbeitet werden kann. Dies wird solange fortgesetzt, bis alle Ränder der Glasscheibe 3 besäumt worden sind.

Wenn das Verdrehen der Glasscheibe 3 vermieden werden soll, kann in der erfindungsgemäßen Vorrichtung mehr als ein Bearbeitungswerkzeug mit einem Paar von Bandschleifern 10, 12 vorgesehen sein. Dies ist beispielsweise in Fig. 2 gezeigt, wo ein weiteres Bearbeitungswerkzeug mit einem Paar von Bandschleifern 10, 12 vorgesehen ist, das an einem auf einer Führungsschiene 50 verschiebbaren Schlitten 60 montiert ist. Dieses Bearbeitungswerkzeug mit einem Paar von Bandschleifern 10, 12 kann lotrechten Rändern einer zu bearbeitenden Glasscheibe 3 zugeordnet werden, um diese zu besäumen. Zusätzlich kann das am Schlitten 60 angeordnete Paar von Bandschleifern 10, 12 um eine senkrecht zur Ebene der Stützwand 2 und somit senkrecht zur Ebene der Glasscheibe 3 ausgerichtete Achse verschwenkbar sein. Dieses Bearbeitungswerkzeug mit einem Paar von Bandschleifern 10, 12 kann dann so ausgerichtet werden, daß die Bandschleifer 10, 12 den oberen horizontalen Rand der Glasscheibe bearbeiten können, während die Glasscheibe 3 unter ihm durchbewegt wird. Bei dieser Arbeitsweise ist es auch möglich, den unteren horizontalen und den oberen horizontalen Rand einer Glasscheibe 3 gleichzeitig zu bearbeiten.

Um die Abnützung der Schleifbänder 26 der Bandschleifer 10, 12 auszugleichen, kann der Druck, mit dem die Bandschleifer 10, 12 an den zu bearbeitenden Rand der Glasscheibe 3 angelegt werden, erhöht werden. Alternativ oder zusätzlich kann die Umlaufgeschwindigkeit der Schleifbänder 26 erhöht werden. Des weiteren kann gegebenfalls zusätzlich zu einer der oder beiden vorgenannten Maßnahmen die Relativgeschwindigkeit zwischen den Bandschleifern 10, 12 und die Glasscheibe 3 verkleinert werden, um die Abnutzung der Schleifbänder 26 auszugleichen.

In jedem Fall können Düsenanordnungen vorgesehen sein, aus denen eine das Besäumen unterstützende Flüssigkeit auf die Schleifbänder 26 und/oder den gerade bearbeiteten Rand einer Glasscheibe 3 gespritzt werden kann.

Die in Fig. 3 gezeigte Vorrichtung zum Besäumen von Kanten an den Rändern von Glasscheiben besitzt ein Gehäuse 60, in dem unten eine in vier Transporteinheiten 62 unterteilte Fördereinrichtung 61 vorgesehen ist. In einer ersten Bearbeitungsstelle 63, in der zwei der vier Transporteinheiten 62 angeordnet sind, ist als Bearbeitungswerkzeug ein Schleifkopf 64 mit zwei einander kreuzenden Bandschleifern 10 und 12 vorgesehen, der an einer lotrechten Führungsschiene 65, senkrecht zur Durchlaufrichtung (Pfeil 66), also im in Fig. 3 gezeigten Ausführungsbeispiel auf- und abbewegbar geführt ist.

In der zweiten Bearbeitungsstelle 70, die im Bereich der in Durchlaufrichtung (Pfeil 66) gesehen, letzten Transporteinheit 62 vorgesehen ist, sind als Bearbeitungswerkzeuge zwei Schleifköpfe 71, 72 vorgesehen, die dazu bestimmt sind, einerseits den unteren, horizontalen Rand und anderseits den oberen, horizontalen Rand einer Glasscheibe 3 zu bearbeiten.

Einzelheiten der Konstruktion des in der ersten Bearbeitungsstelle 63 vorgesehenen, auf- und abverstellbaren Schleifkopfes 64 sind in den Fig. 4 und 5 gezeigt. Dort ist ersichtlich, daß den Schleifbänder 26 der Bandschleifer 10, 12 je ein Antriebsmotor 16, 14 zugeordnet ist, der mit einer der Umlenkwalzen 24 für die Schleifbänder 26 gekuppelt ist.

Insbesondere aus Fig. 5 ist ersichtlich, wie die beiden an den Kanten von einander zugewendeten lotrechten Ränder gleichzeitig bearbeiteten Glasscheiben 3 dem Schleifkopf 64 zugeordnet sind, wenn sich dieser, wie aus Fig. 3 ersichtlich, durch den Freiraum 67 zwischen den beiden Glasscheiben 3 durchgreifenden Schleifbändern 26 nach oben bewegt und dabei die Kanten des, bezogen auf die Durchlaufrichtung hinteren, lotrechten Randes 68 der einen Glasscheibe 3 und gleichzeitig die Kanten des, bezogen auf die Durchlaufrichtung vorderen, lotrechten Randes der nachfolgenden Glasscheibe 3 bearbeitet. Die gegenseitige Zuordnung der beiden Glasscheiben 3 und des Schleifkopfes 64 ist dabei aus den Fig. 4 und 5 ersichtlich.

Zur Führung des Schleifkopfes 64 entlang der Glasscheiben 3 sind an die Glasscheiben 3 anlegbare Rollen 75 vorgesehen, die um horizontale Achsen frei drehbar an Trägern 76 gehalten sind, die ihrerseits von den Druckmittelzylindern 77 betätigt werden können.

Wenn sich der vertikale Schleifkopf 64 in seiner Bereitschaftsstellung, also unterhalb der von den Transporteinheiten 62 gebildeten Förderbahn 61 befindet, werden die Glasscheiben 3 von um lotrechte Achsen frei drehbaren Stützrollen 78 auf der einen Seite und auf der anderen Seite von einem Endlosführungsband 79, das um zwei um lotrechte Achsen drehbare Rollen 80 gelegt ist, geführt.

In Fig. 4 ist auch gezeigt, daß die Endlosschleifbänder 26 in dem Bereich, in dem sie die lotrechten Ränder 68, 69 der zu bearbeitenden Glasscheiben 3 angreifen, von innen durch Stützwalzen 81 abgestützt sind, so daß sich der erforderliche Anpreßdruck auch ohne übermäßiges Spannen der Schleifbänder 26 mit Hilfe der Druckmittelzylinder 30, die an den Umlenkrollen 24 angreifen, aufgebracht werden kann.

Die Fig. 6 und 7 zeigen die beiden in der zweiten Bearbeitungsstelle 70 als Bearbeitungswerkzeuge vorgesehenen Schleifköpfe 71, 72, welche im Durchlaufverfahren gleichzeitig den oberen, horizontalen Rand und den unteren, horizontalen Rand einer Glasscheibe 3 bearbeiten, um dessen Kanten zu besäumen, mit dem Ziel, Grate u.dgl. zu entfernen.

Dabei sind die Bandschleifer 10, 12 des unteren Schleifkopfes 71 in einer Unterbrechung in der letzten Transporteinheit 62 aufgenommen, wie dies insbesondere die Fig. 6 zeigt.

Der obere Schleifkopf 72, also derjenige der Schleifköpfe, dessen Bandschleifer 10, 12 dem oberen, horizontalen Rand der Glasscheibe 3 zugeordnet sind, ist auf einer lotrechten Führungsschiene 89 auf- und abverstellbar geführt, um ihn entsprechend der Höhe der Glasscheibe 3 ausrichten zu können. So wie für den in der ersten Bearbeitungsstelle 63 vorgesehenen Schleifkopf 64, der an der Führungsschiene 65 vertikal bewegt wird, wenn er Ränder von Glasscheiben 3 besäumt, dient zum Bewegen des Schleifkopfes 72 ein Antriebsmotor 90, der am oberen Ende der Führungsschiene 89 angeordnet ist.

Die beiden, einander kreuzenden Bandschleifer 10, 12 des oberen Schleifkopfes 72 sind wie in Fig. 6 gezeigt, mit Hilfe von Druckmittelmotoren 32, 34 in ihre am oberen Rand der Glasscheibe 3 anliegende Wirkstellung verstellbar, wobei diese Druckmittelmotore 32, 34 über Hebel an den Trägern für die Schleifbänder 26 und die Spannzylinder 30 angreifen. Dies ist in Fig. 7 zu sehen.

In den Fig. 6 und 7 sind noch Düsenanordnungen 95 zu sehen, mit welchen an den Stellen, an welchen die Schleifbänder 26 an den Rändern der Glasscheiben 3 angreifen, das Besäumen unterstützende (Spül-)Flüssigkeit zugeführt werden kann. Solche Düsen sind auch bei dem vertikal auf- und abverstellbaren Schleifkopf 64 der ersten Bearbeitungsstelle 63 vorgesehen. Bevorzugt sind die Düsen der Düsenanordnungen 95 so ausgerichtet, daß die (Spül-)Flüssigkeit etwa parallel zu dem sich an der jeweiligen Düsenanordnung 95 vorbeibewegenden Trum der Schleifbänder 26 und in Richtung der Bewegung derselben aus den Düsen austritt. So gelangt die (Spül-)Flüssigkeit sicher in den Bereich, in dem die Bandschleifer 10, 12 die Kanten der Ränder der Glasscheiben 3 bearbeiten.

In dem in Fig. 8 gezeigten Beispiel für eine Transporteinheit 62 weist die Transporteinheit 62 ein endloses Förderband 100 auf, auf dem der untere, horizontale Rand der zu transportierenden bzw. zu besäumenden Glasscheibe 3 aufsteht. Weiters sind zwei Endlosförderglieder 101, 102 vorgesehen, die an den beiden Seitenflächen im Bereich des Randes der Glasscheibe 3 angreifen. Eines der beiden Endlosförderglieder 101 ist im Gestell 103 der Transporteinheit 62 mit Hilfe eines Druckmittelmotors 104 und einer Hebelanordnung 105 verstellbar, so daß der Abstand zwischen den beiden Endlosfördergliedern 101, 102, die zwischen sich die Glasscheibe 3 klemmend, transportieren, auf die jeweilige Glasdicke eingestellt und der benötigte Anpreßdruck für das schlupffreie Fördern von Glasscheiben 3 aufgebracht werden kann. Bevorzugt sind die Endlosförderglieder 101, 102 mit Druckbacken bestückt, die an den Glasscheiben 3 reibschlüssig angreifen. Der Antrieb aller Förderbänder 100, 101, 102 erfolgt durch einen gemeinsamen Antriebsmotor 110 und eine Transmission 106, durch welche die auslaufseitigen Umlenkrollen 107, 108 des Endlosförderbandes 100 und der beiden seitlichen Endlosförderglieder 101, 102 angetrieben werden.

Wenn den Schleifköpfen 64, 70, 71 bzw. deren Bandschleifern 10, 12 Düsenanordnungen 95 zum Aufbringen einer die Säumarbeit unterstützenden Flüssigkeit zugeordnet sind, empfiehlt es sich, die Schleifbänder 26 im Bereich der Umlenkrollen 22, 24 durch Schutzbleche 96 abzudecken, um ein übermäßiges Versprühen von Flüssigkeit zu verhindern. Insbesondere wenn Düsenanordnungen 95 vorgesehen sind, ist das Gehäuse 60, dessen Innenraum durch Türen zugänglich ist, von Vorteil.

In allen Ausführungsformen des erfindungsgemäßen Verfahrens, insbesondere den beschriebenen Ausführungsformen, und ebenso bei allen Ausführungsformen der erfindungsgemäßen Vorrichtung, insbesondere den beschriebenen Ausführungsformen, wird am Beginn und am Ende des Besäumens der Kanten an einem Rand einer Glasscheibe bevorzugt wie folgt gearbeitet:

Am Beginn der Bewegung einer Glasscheibe relativ zu wenigstens einem Schleifkopf mit einem Paar von Bandschleifern, wenn also die Glasscheibe aus dem Stillstand auf die Transportgeschwindigkeit beschleunigt wird, werden die Schleifbänder der Bandschleifer mit während der Beschleunigungsphase der Glasscheibe zunehmendem Anpreßdruck an den zu bearbeitenden Rand der Glasscheibe angedrückt. Zusätzlich oder auch alternativ kann die Geschwindigkeit, mit der die Schleifbänder der Bandschleifer bewegt werden, während der Beschleunigungsphase auf die Geschwindigkeit, mit der die Schleifbänder der Bandschleifer beim Besäumen bewegt werden, erhöht werden.

Wenn sich die Bandschleifer dem Ende des zu bearbeitenden Randes einer Glasscheibe nähern und dabei die Geschwindigkeit, mit der die Glasscheibe relativ zu dem Schleifkopf oder den Schleifköpfen bewegt wird, verringert wird, kann die Geschwindigkeit, mit der die Schleifbänder der Bandschleifer bewegt werden, verkleinert und/oder der Anpreßdruck, mit dem die Schleifbänder gegen die Kanten des bearbeiteten Randes der Glasscheibe gedrückt werden, verringert werden.

Diese Maßnahmen gewährleisten, daß einerseits die Schleifbänder am Beginn und am Ende eines Besäumvorganges nicht übermäßig belastet und Beschädigungen der bearbeiteten Glasscheiben vermieden werden.

Das beschriebene Ändern des Anpreßdruckes der Schleifbänder der Bandschleifer und/oder der Geschwindigkeit, mit der die Schleifbänder der Bandschleifer bewegt werden, also das Erhöhen des Anpreßdruckes und/oder der Geschwindigkeit der Schleifbänder am Beginn eines Besäumvorganges und das Verringern des Anpreßdruckes und/oder der Geschwindigkeit der Schleifbänder am Ende eines Besäumvorganges wird bevorzugt auch angewendet, wenn sich ein Schleifkopf entlang wenigstens eines Randes wenigstens einer Glasscheibe bewegt, der quer zur Transportrichtung der Glasscheibe ausgerichtet, insbesondere lotrecht oder im wesentlichen lotrecht verläuft, bewegt wird, wie dies beispielsweise in der Bearbeitungsstelle 63 mit dem Bearbeitungswerkzeug 64 der Fall ist.

Die aus den Düsenanordnungen 95 ausgebrachte Spülflüssigkeit ist im einfachsten Fall Wasser. Das Zuführen von Spülflüssigkeit, insbesondere von Wasser empfiehlt sich insbesondere, wenn als Schleifbänder Diamantschleifbänder verwendet werden. Wenn Schleifbänder verwendet werden, die mit Siliziumcarbid oder einem anderen abrasivem Material bestückt sind, verwendet werden, ist das Zuführen von Spülflüssigkeit zwar empfehlenswert, aber nicht unbedingt erforderlich.

## Patentansprüche

1. Verfahren zum Vorbereiten von Glaszuschnitten für die weitere Handhabung, insbesondere für das Herstellen von Isolierglasscheiben, wobei beide Kanten jedes Randes eines Glaszuschnittes zum Entfernen von Graten u.dgl. gleichzeitig mit Hilfe von Bearbeitungswerkzeugen mit je zwei Bandschleifern mit endlosen Schleifbändern bearbeitet werden, wobei sich die Ebenen, in welchen sich die an den Kanten der Ränder eines Glaszuschnittes angreifenden Trume der Schleifbänder laufen, im Bereich der Ebene eines Glaszuschnittes kreuzen, alle Ränder eines Glaszuschnittes bearbeitet werden, **dadurch gekennzeichnet, daß** die Kanten einander gegenüberliegender Ränder, die in Bewegungsrichtung eines im wesentlichen lotrecht ausgerichteten Glaszuschnittes, nämlich horizontal, verlaufen, bearbeitet werden, während der Glaszuschnitt relativ zu wenigstens einem an den horizontalen Rändern des Glaszuschnittes angreifenden Bearbeitungswerkzeug mit Bandschleifern bewegt wird, und daß die quer zur Bewegungsrichtung eines Glaszuschnittes, nämlich lotrecht, verlaufenden Ränder des Glaszuschnittes bearbeitet werden während der Glaszuschnitt stillsteht, indem wenigstens ein weiteres Bearbeitungswerkzeug mit Bandschleifern entlang der lotrechten Ränder des Glaszuschnittes bewegt wird.

2. Verfahren nach Anspruch 1, **dadurch gekennzeichnet, daß** nacheinander alle Ränder eines Glaszuschnittes im Bereich seiner Kanten bearbeitet werden.

3. Verfahren nach Anspruch 1, **dadurch gekennzeichnet, daß** die Kanten einander gegenüberliegender Ränder eines Glaszuschnittes gleichzeitig bearbeitet werden.

4. Verfahren nach Anspruch 3, **dadurch gekennzeichnet, daß** die Kanten einander gegenüberliegender Ränder eines Glaszuschnittes bearbeitet werden, während der Glaszuschnitt zwischen den an den Rändern angreifenden Bearbeitungswerkzeugen mit Bandschleifern bewegt wird.

5. Verfahren nach einem der Ansprüche 1 bis 4, **dadurch gekennzeichnet, daß** die lotrechten Ränder eines Glaszuschnittes bearbeitet werden, indem bei stillstehendem Glaszuschnitt zwei Bearbeitungswerkzeuge mit Bandschleifern entlang der lotrechten Ränder bewegt werden.

6. Verfahren nach Anspruch 5, **dadurch gekennzeichnet, daß** die Bearbeitungswerkzeuge mit Bandschleifern von unten nach oben bewegt werden.

7. Verfahren nach einem der Ansprüche 1 bis 4, **dadurch gekennzeichnet, daß** die Kanten einander benachbarter, lotrechter Ränder von zwei in einer Ebene nebeneinander angeordneten Glaszuschnitten mit einem Bearbeitungswerkzeug gleichzeitig bearbeitet werden.

8. Verfahren nach Anspruch 7, **dadurch gekennzeichnet, daß** die beiden Ränder bearbeitet werden, indem ein Bearbeitungswerkzeug mit Bandschleifern im Freiraum zwischen den Glaszuschnitten bewegt wird.

9. Verfahren nach einem der Ansprüche 1 bis 8, **dadurch gekennzeichnet, daß** sich die an den Kanten angreifenden Trume der Schleifbänder eines Bearbeitungswerkzeuges in Bewegungsrichtung dieser Trume der Schleifbänder gesehen vor den Stellen, in welchen sie an den Rändern eines Glaszuschnittes angreifen, auf einander zu bewegen.

10. Verfahren nach einem der Ansprüche 1 bis 9, **dadurch gekennzeichnet, daß** in einer ersten Bearbeitungsstelle mit Hilfe eines Bearbeitungswerkzeuges mit Bandschleifern einander mit Abstand benachbarte, lotrechte Ränder von zwei in einer Ebene angeordneten Glaszuschnitten gleichzeitig bearbeitet werden, und daß in einer zweiten Bearbeitungsstelle mit Hilfe von zwei Bearbeitungswerkzeugen mit Bandschleifern zwei einander gegenüberliegende horizontale Ränder eines Glaszuschnittes gleichzeitig bearbeitet werden.

11. Verfahren nach einem der Ansprüche 1 bis 10, **dadurch gekennzeichnet, daß** am Beginn des Bewegens eines Glaszuschnittes relativ zu den Bearbeitungswerkzeugen mit Bandschleifern die Geschwindigkeit, mit der die Schleifbänder der Bandschleifer bewegt werden, und/oder der Druck, mit dem die Schleifbänder gegen die Kanten eines Randes eines Glaszuschnittes gedrückt werden, erhöht wird, während die Relativgeschwindigkeit der Bewegung des Glaszuschnittes relativ zu den Bearbeitungswerkzeugen mit Bandschleifern vergrößert wird.

12. Verfahren nach einem der Ansprüche 1 bis 11, **dadurch gekennzeichnet, daß** am Ende des Bewegens eines Glaszuschnittes relativ zu den Bearbeitungswerkzeugen mit Bandschleifern die Geschwindigkeit, mit der die Schleifbänder der Bandschleifer bewegt werden, und/oder der Druck, mit dem die Schleifbänder an die Kanten eines Randes eines Glaszuschnittes gedrückt werden, verkleinert wird, während die Relativgeschwindigkeit der Bewegung des Glaszuschnittes relativ zu den Bandschleifern verringert wird.

13. Verfahren nach einem der Ansprüche 1 bis 12, **dadurch gekennzeichnet, daß** als Schleifbänder Diamantschleifbänder oder Siliziumkarbid-Schleifbänder verwendet werden.

14. Verfahren nach Anspruch 13, **dadurch gekennzeichnet, daß** den Diamantschleifbändern eine Flüssigkeit zum Spülen und/oder Kühlen in dem Bereich zugeführt wird, in dem die Schleifbänder an den Kanten der Ränder eines Glaszuschnittes angreifen.

15. Verfahren nach Anspruch 14, **dadurch gekennzeichnet, daß** als spül- und/oder Kühlflüssigkeit Wasser verwendet wird.

16. Vorrichtung zum Ausführen des Verfahren nach einem der Ansprüche 1 bis 15, mit Bearbeitungswerkzeugen (64, 71, 72), die je ein Paar von Bandschleifern (10, 12) mit Schleifbändern (26) aufweisen, wobei die an den Kanten der Ränder eines Glaszuschnittes (3) angreifenden Trume der Schleifbänder (26) der Bandschleifer (10, 12) mit der Ebene des zu bearbeitenden Glaszuschnittes (3) spitze Winkel einschließen und in Ebenen verlaufen, die einander im Bereich des Randes des Glaszuschnittes (3) kreuzen, **dadurch gekennzeichnet, daß** wenigstens zwei Bearbeitungswerkzeuge (64, 71, 72) mit je einem Paar von Bandschleifern (10, 12) vorgesehen sind, dass ein Bearbeitungswerkzeug (71) dem unteren, horizontalen Rand eines zu bearbeitenden Glaszuschnittes (3) zugeordnet ist, dass wenigstens ein zweites Bearbeitungswerkzeug (64, 72) im Maschinengestell (1) auf und ab verschiebbar geführt ist, daß das dem unteren horizontalen Rand des Glaszuschnittes (3) zugeordnete Bearbeitungswerkzeug (71) im Bereich einer Fördereinrichtung (4, 61) für einen zu bearbeitenden Glaszuschnitt (3) angeordnet ist, dass sich die am Rand des Glaszuschnittes (3) angreifenden Trume der Schleifbänder (26) dieses Bearbeitungswerkzeuges (71) einander im wesentlichen in der Höhe der Fördereinrichtung (4, 61) kreuzen, und daß das im Maschinengestell (1) auf und ab verschiebbar geführte Bearbeitungswerkzeug (64, 72) den lotrechten Rändern bzw. dem oberen horizontalen Rand des Glaszuschnittes (3) zugeordnet ist.

17. Vorrichtung nach Anspruch 15, **dadurch gekennzeichnet, daß** die Bandschleifer (10, 12) verschwenkbar gelagert sind und durch einen Motor (32, 34) in eine Wirklage verschwenkbar sind, in der ihre Schleifbänder (26) an dem zu bearbeitenden Rand des Glaszuschnittes (3) angreifen.

18. Vorrichtung nach Anspruch 15, **dadurch gekennzeichnet, daß** der Druck, mit dem die Schleifbänder (26) an den Rand des Glaszuschnittes (3) angelegt sind, einstellbar ist.

19. Vorrichtung nach einem der Ansprüche 15 bis 18, **dadurch gekennzeichnet, daß** die Geschwindigkeit, mit der die Schleifbänder (26) bewegt werden, einstellbar ist.

20. Vorrichtung nach einem der Ansprüche 15 bis 18, **dadurch gekennzeichnet, daß** sich die Schleifbänder (26) auf den Kreuzungsbereich, in dem der zu bearbeitende Rand des Glaszuschnittes (3) angeordnet ist, zu bewegen.

21. Vorrichtung nach einem der Ansprüche 15 bis 19, **dadurch gekennzeichnet, daß** das wenigstens eine im Maschinengestell (1) parallel zur Ebene des Glaszuschnittes (3) auf und ab verstellbare Bearbeitungswerkzeug um eine zur Ebene der Glasscheibe (3) senkrechte Achse verdrehbar ist.

22. Vorrichtung nach einem der Ansprüche 15 bis 20, **dadurch gekennzeichnet, dass** das im Maschinengestell (1) auf und abverstellbar geführte Bearbeltungswerkzeug (72), dem oberen horizontalen Rand eines Glaszuschnittes (3) zugeordnet ist.

23. Vorrichtung nach einem der Ansprüche 15 bis 21, **dadurch gekennzeichnet, daß** den Bandschleifern (10, 12) Düsenanordnungen (95) zugeordnet sind, aus denen eine das Besäumen der Kanten der Ränder des Glaszuschnittes (3) unterstützende Flüssigkeit beaufschlagt sind.

24. Vorrichtung nach Anspruch 23, **dadurch gekennzeichnet, daß** die Düsen der Düsenanordnung (95) in Richtung der Bewegung der ihnen benachbarten Trume der Schleifbänder (26) der Bandschleifer (10, 12) ausgerichtet sind.

25. vorrichtung nach einem der Ansprüche 15 bis 24, **dadurch gekennzeichnet, daß** zwischen den Umlenkwalzen (22, 24) für die Schleifbänder (26) der Bandschleifer (10, 12), in dem Bereich, in dem die Schleifbänder (26) an den Rändern der Glasscheibe (3) angreifen, Stützwalzen (81) vorgesehen sind.

26. Vorrichtung nach einem der Ansprüche 15 bis 25, **dadurch gekennzeichnet, daß** die Bandschleifer (10, 12) Schutzbleche (96) tragen, die konzentrisch zu den Umlenkrollen (22, 24) gekrümmt sind.

27. Vorrichtung nach einem der Ansprüche 15 bis 26, **dadurch gekennzeichnet, daß** das im Maschinengestell (1) auf und ab verstellbare Bearbeitungswerkzeug aus einer Bereitschaftsstellung unterhalb der Fördereinrichtung (61) lotrecht auf- und abverstellbar ist.

28. Vorrichtung nach Anspruch 27, **dadurch gekennzeichnet, daß** an dem Bearbeitungswerkzeug (64) Führungsrollen (78) und/oder endlose Führungsbänder (79) vorgesehen sind, die bei in Bereitschaftsstellung angeordnetem Schleifkopf (64) im Bereich der Fördereinrichtung (61) angeordnet sind.

29. Vorrichtung nach Anspruch 27 oder 28, **dadurch gekennzeichnet, daß** an dem auf- und abbewegbaren Bearbeitungswerkzeug (64) an den Rändarn von Glasscheiben (3) anliegende Führungsrollen (75) vorgesehen sind.

30. Vorrichtung nach Anspruch 29, **dadurch gekennzeichnet, daß** die Führungsrollen (75) an Trägern (76) um horizontale Achsen frei drehbar gelagert sind, wobei die Träger quer zur Ebene der Glasscheiben (3) verstellbar sind.

31. Vorrichtung nach einem der Ansprüche 15 bis 30, **dadurch gekennzeichnet, daß** die Vorrichtung mit einem Gehäuse ausgestattet ist, in dem wenigstens ein Bearbeitungswerkzeug (64, 70, 71) und die Fördereinrichtung (61) für die Glasscheiben (3) angeordnet ist.

32. Vorrichtung nach einem der Ansprüche 15 bis 31, **dadurch gekennzeichnet, daß** zwei Bearbeitungsstellen (63, 70) vorgesehen sind, wobei in einer ersten Bearbeitungsstelle (63) lotrecht verlaufende Ränder (68, 69) und in einer zweiten Bearbeitungsstelle (70) horizontal verlaufende Ränder von Glaszuschnitten (3) besäumt werden.

33. Vorrichtung nach Anspruch 32, **dadurch gekennzeichnet, daß** in der ersten Bearbeitungsstelle (63) ein lotrecht verstellbares Bearbeitungswerkzeug (64) vorgesehen ist.

34. Vorrichtung nach Anspruch 32 oder 33, **dadurch gekennzeichnet, daß** in der zweiten Bearbeitungsstelle (70) mit Abstand voneinander zwei Bearbeitungswerkzeuge (71, 72) vorgesehen sind, wovon eines (71) im Bereich der Fördereinrichtung (61) und ein zweites (72) im Abstand von der Fördereinrichtung (61) quer zu dieser lotrecht verstellbar angeordnet ist.

35. Vorrichtung nach einem der Ansprüche 32 bis 34, **dadurch gekennzeichnet, daß** die Fördereinrichtung (61) in mehrere Transporteinheiten (62) unterteilt ist.

36. Vorrichtung nach Anspruch 35, **dadurch gekennzeichnet, daß** jede Transporteinheit (62) ein die Glasscheiben (3) abstützendes Endlosförderband (100) und zwei an den Flächen der Glasscheiben (3) angreifende Endlosförderglieder (106) aufweist.

37. Vorrichtung nach Anspruch 36, **dadurch gekennzeichnet, daß** die Endlosförderglieder (106) mit den Reibungsschluß an den Glasscheiben (3) erhöhenden Druckbacken versehen sind.

## Claims

1. Method of preparing glass blanks for further handling, especially for producing insulating glass panes, the two edges of each rim of a glass blank being simultaneously machined to remove burrs and the like with the aid of machining tools which each have two belt grinders with continuous grinding belts, wherein the planes, in which the runs of the grinding belts engaging on the edges of the rims of a glass blank run, intersect in the region of the plane of a glass blank and all the rims of a glass blank are machined, **characterised in that** the edges of facing rims, which extend in the direction of movement of a glass blank aligned substantially vertically, namely horizontally, are machined, whilst the glass blank is moved relative to at least one machining tool which has grinding belts and which engages on the horizontal rims of the glass blank, and **in that** the rims of the glass blank extending transversely with respect to the direction of movement of a glass blank, namely vertically, are machined whilst the glass blank is stationary, by at least one further machining tool which has belt grinders being moved along the vertical rims of the glass blank.

2. Method according to claim 1, **characterised in that** all the rims of a glass blank are machined in succession in the region of its edges.

3. Method according to claim 1, **characterised in that** the edges of facing rims of a glass blank are machined simultaneously.

4. Method according to claim 3, **characterised in that** the edges of facing rims of a glass blank are machined whilst the glass blank is moved between the machining tools which have belt grinders and which engage on the rims.

5. Method according to one of claims 1 to 4, **characterised in that** the vertical rims of a glass blank are machined, by two machining tools which have belt grinders being moved along the vertical rims of the stationary glass blank.

6. Method according to claim 5, **characterised in that** the machining tools having belt grinders are moved from bottom to top.

7. Method according to one of claims 1 to 4, **characterised in that** the edges of adjacent vertical rims of two glass blanks arranged beside one another in one plane are machined simultaneously with a machining tool.

8. Method according to claim 7, **characterised in that** the two rims are machined, by a machining tool which has belt grinders being moved in the free space between the glass blanks.

9. Method according to one of claims 1 to 8, **characterised in that** the runs of the grinding belts of a machining tool which engage on the edges, seen in the movement of direction of these runs of the grinding belts, move towards one another before the locations in which they engage on the rims of a glass blank.

10. Method according to one of claims 1 to 9, **characterised in that** in a first machining location vertical rims, adjoining one another at a spacing, of two glass blanks arranged in one plane are machined simultaneously with the aid of a machining tool which has belt grinders, and **in that** in a second machining location, two facing horizontal rims of a glass blank are simultaneously machined with the aid of two machining tools which have belt grinders.

11. Method according to one of claims 1 to 10, **characterised in that** at the start of the movement of a glass blank relative to the machining tools which have belt grinders, the speed at which the grinding belts of the belt grinders are moved, and/or the pressure with which the grinding belts are pressed against the edges of a rim of a glass blank, is increased, whilst the relative speed of the movement of the glass blank relative to the machining tools which have belt grinders is increased.

12. Method according to one of claims 1 to 11, **characterised in that** at the end of the movement of a glass blank relative to the machining tools which have belt grinders, the speed at which the grinding belts of the belt grinders are moved, and/or the pressure with which the grinding belts are pressed against the edges of a rim of a glass blank, is reduced, whilst the relative speed of the movement of the glass blank relative to the belt grinders is decreased.

13. Method according to one of claims 1 to 12, **characterised in that** abrasive diamond belts or silicon carbide grinding belts are used as the grinding belts.

14. Method according to claim 13, **characterised in that** there is supplied to the abrasive diamond belts a liquid for rinsing and/or cooling in the region in which the grinding belts engage on the edges of the rims of a glass blank.

15. Method according to claim 14, **characterised in that** water is used as the rinsing and/or cooling liquid.

16. Apparatus for accomplishing the method according to one of claims 1 to 15, comprising machining tools (64, 71, 72), which each have a pair of belt grinders (10, 12) with grinding belts (26), the runs of the grinding belts (26) of the belt grinders (10, 12), which engage on the edges of the rims of a glass blank (3), enclosing acute angles with the plane of the glass blank (3) to be machined and running in planes which intersect in the region of the rim of the glass blank (3), **characterised in that** at least two machining tools (64, 71, 72) are each provided with a pair of belt grinders (10, 12), **in that** a machining tool (71) is associated with the lower horizontal rim of a glass blank (3) to be machined, **in that** at least one second machining tool (64, 72) is guided in the machine frame (1) so as to be displaceable up and down, **in that** the machining tool (71) associated with the lower horizontal rim of the glass blank (3) is disposed in the region of a conveyor (4, 61) for a glass blank (3) to be machined, **in that** the runs of the grinding belts (26), which engage on the rim of the glass blank (3), of this machining tool (71) intersect substantially at the height of the conveyor (4, 61), and **in that** the machining tool (64, 72), guided so as to be displaceable up and down in the machine frame (1), is associated with the vertical rims or respectively the upper horizontal rim of the glass blank (3).

17. Apparatus according to claim 15, **characterised in that** the belt grinders (10, 12) are pivotally mounted and can be pivoted by a motor (32, 34) into a working position in which their grinding belts (26) engage on the rim to be machined of the glass blank (3).

18. Apparatus according to claim 15, **characterised in that** the pressure with which the grinding belts (26) are laid against the rim of the glass blank (3) is adjustable.

19. Apparatus according to one of claims 15 to 18, **characterised in that** the speed at which the grinding belts (26) are moved is adjustable.

20. Apparatus according to one of claims 15 to 18, **characterised in that** the grinding belts (26) move towards the intersection region in which the rim to be machined of the glass blank (3) is arranged.

21. Apparatus according to one of claims 15 to 19, **characterised in that** the at least one machining tool, which can be displaced up and down in the glass blank (3), can be rotated about an axis which is perpendicular to the plane of the glass pane (3).

22. Apparatus according to one of claims 15 to 20, **characterised in that** the machining tool (72) which is guided displaceable up and down in the machine frame (1) is associated with the upper horizontal rim of a glass blank (3).

23. Apparatus according to one of claims 15 to 21, **characterised in that** arrays of jets (95) are associated with the belt grinders (10, 12), from which jets a liquid is applied which supports the trimming of the edges of the rims of the glass blank (3).

24. Apparatus according to claim 23, **characterised in that** the jets of the array of jets (95) are aligned in the direction of movement of the runs, adjacent to the jets, of the grinding belts (26) of the belt grinders (10, 12).

25. Apparatus according to one of claims 15 to 24, **characterised in that** supporting rollers (81) are provided between the deflection rollers (22, 24) for the grinding belts (26) of the belt grinders (10, 12) in the region in which the grinding belts (26) engage on the rims of the glass pane (3).

26. Apparatus according to one of claims 15 to 25, **characterised in that** the belt grinders (10, 12) bear guard plates (96) which are curved concentrically with respect to the deflection rollers (22, 24).

27. Apparatus according to one of claims 15 to 26, **characterised in that** the machining tool which is displaceable up and down in the machine frame (1) can be displaced vertically up and down from a ready position below the conveyor (61).

28. Apparatus according to claim 27, **characterised in that** there are provided on the machining tool (64) guide rollers (78) and/or continuous guide belts (79) which are disposed in the region of the conveyor (61) when the grinding head (64) is disposed in the ready position.

29. Apparatus according to claim 27 or 28, **characterised in that** on the machine tool (64) which can be moved up and down, guide rollers (75) are provided abutting against the rims of glass panes (3).

30. Apparatus according to claim 29, **characterised in that** the guide rollers (75) are mounted on supports (76) so as to be freely rotatable about horizontal axes, the supports being adjustable transversely with respect to the plane of the glass panes (3).

31. Apparatus according to one of claims 15 to 30, **characterised in that** the apparatus is equipped with a housing in which at least one machining tool (64, 70, 71) and the conveyor (61) for the glass panes (3) are arranged.

32. Apparatus according to one of claims 15 to 31, **characterised in that** two machining locations (63, 70) are provided, vertically extending rims (68, 69) of glass blanks (3) being trimmed in a first machining location (63), and horizontally extending rims of glass blanks (3) being trimmed in a second machining location (70).

33. Apparatus according to claim 32, **characterised in that** a vertically displaceable machining tool (64) is provided in the first machining location (63).

34. Apparatus according to claim 32 or 33, **characterised in that** two machining tools (71, 72) are provided in the second machining location (70) at a spacing from one another, one (71) of these tools being arranged in the region of the conveyor (61) and a second (72) being arranged vertically displaceable at a spacing from the conveyor (61) and transversely with respect to said conveyor.

35. Apparatus according to one of claims 32 to 34, **characterised in that** the conveyor (61) is subdivided into a plurality of conveying units (62).

36. Apparatus according to claim 35, **characterised in that** each conveying unit (62) has a continuous conveyor belt (100) supporting the glass panes (3) and two continuous conveyor members (106) engaging on the surfaces of the glass panes (3).

37. Apparatus according to claim 36, **characterised in that** the continuous conveyor members (106) are provided with pressure jaws which increase the frictional contact connection at the glass panes (3).

## Revendications

1. Procédé pour préparer des feuilles de verre découpées en vue de leur manipulation ultérieure, notamment en vue de la réalisation de vitrages isolants, les deux arêtes de chaque bord d'une feuille de verre découpée étant traitées simultanément à l'aide d'outils d'usinage comportant chacun deux ponceuses à bande avec des bandes abrasives sans fin, dans le but d'éliminer des bavures et des éléments analogues, les plans, dans lesquels se déplacent les tronçons des bandes abrasives qui agissent sur les arêtes des bords d'une feuille de verre découpée, se croisant dans la région du plan d'une feuille de verre découpée, et tous les bords d'une feuille de verre découpée étant traités, **caractérisé en ce que** les arêtes de bords mutuellement opposés, s'étendant dans la direction de déplacement d'une feuille de verre découpée, disposée sensiblement verticalement, c'est-à-dire dans la direction horizontale, sont traitées pendant que la feuille de verre découpée est déplacée par rapport à au moins un outil d'usinage muni de ponceuses à bande, agissant sur les bords horizontaux de la feuille de verre découpée, et **en ce que** les bords de la feuille de verre qui sont perpendiculaires à la direction de déplacement de la feuille de verre découpée, c'est-à-dire verticaux, sont traités pendant que la feuille de verre est à l'arrêt, en déplaçant au moins un outil d'usinage supplémentaire, muni de ponceuses à bande, le long des bords verticaux de la feuille de verre découpée.

2. Procédé selon la revendication 1, **caractérisé en ce que** tous les bords d'une feuille de verre découpée sont traités successivement dans la région des arêtes.

3. Procédé selon la revendication 1, **caractérisé en ce que** les arêtes de bords opposés d'une feuille de verre découpée sont usinées en même temps.

4. Procédé selon la revendication 3, **caractérisé en ce que** les arêtes de bords opposés d'une feuille de verre découpée sont usinées pendant que ladite feuille est déplacée entre les outils d'usinage munis de ponceuses à bande qui agissent sur les bords.

5. Procédé selon une des revendications 1 à 4, **caractérisé en ce que** les bords verticaux d'une feuille de verre découpée sont traités en déplaçant deux outils d'usinage munis de ponceuses à bande le long desdits bords verticaux, lorsque la feuille de verre découpée est à l'arrêt.

6. Procédé selon la revendication 5, **caractérisé en ce que** les outils d'usinage munis de ponceuses à bande sont déplacés de bas en haut.

7. Procédé selon une des revendications 1 à 4, **caractérisé en ce que** les arêtes des bords verticaux voisins de deux feuilles de verre découpées, disposées l'une à côté de l'autre dans un même plan, sont traitées simultanément par un outil d'usinage.

8. Procédé selon la revendication 7, **caractérisé en ce que** les deux bords sont traités en déplaçant un outil d'usinage muni de ponceuses à bande dans l'espace libre entre les feuilles de verre découpées.

9. Procédé selon une des revendications 1 à 8, **caractérisé en ce que**, vu dans la direction de déplacement des tronçons des bandes abrasives, les tronçons des bandes abrasives d'un outil d'usinage qui agissent sur les arêtes se déplacent l'un vers l'autre, en amont des endroits où ils agissent sur les bords d'une feuille de verre découpée.

10. Procédé selon une des revendications 1 à 9, **caractérisé en ce que**, sur un premier poste d'usinage, les bords verticaux voisins, espacés l'un de l'autre, de deux feuilles de verre découpées, disposées dans un même plan, sont traités simultanément à l'aide d'un outil d'usinage muni de ponceuses à bande, et **en ce que**, sur un second poste d'usinage, deux bords horizontaux opposés d'une feuille de verre découpée sont traités simultanément à l'aide de deux outils d'usinage munis de ponceuses à bande.

11. Procédé selon une des revendications 1 à 10, **caractérisé en ce que**, au début du déplacement d'une feuille de verre découpée par rapport aux outils d'usinage munis de ponceuses à bande, on augmente la vitesse avec laquelle les bandes abrasives des ponceuses sont entraînées et/ou la pression avec laquelle les bandes abrasives sont appliquées contre les arêtes d'un bord d'une feuille de verre découpée, tout en augmentant la vitesse de déplacement relative entre la feuille de verre découpée et les outils d'usinage munis de ponceuses à bande.

12. Procédé selon une des revendications 1 à 11, **caractérisé en ce que**, à la fin du déplacement d'une feuille de verre découpée par rapport aux outils d'usinage munis de ponceuses à bande, on réduit la vitesse avec laquelle les bandes abrasives des ponceuses sont entraînées et/ou la pression avec laquelle les bandes abrasives sont appliquées contre les arêtes d'un bord d'une feuille de verre découpée, tout en réduisant la vitesse de déplacement relative entre la feuille de verre découpée et les outils d'usinage munis de ponceuses à bande.

13. Procédé selon une des revendications 1 à 12, **caractérisé en ce que** des bandes diamantées ou des bandes à base de carbure de silicium sont utilisées en tant que bandes abrasives.

14. Procédé selon la revendication 13, **caractérisé en ce qu'**un liquide de lavage et/ou de refroidissement est amené aux bandes abrasives diamantées, dans la région dans laquelle les bandes abrasives sont en contact avec les arêtes des bords d'une feuille de verre découpée.

15. Procédé selon la revendication 14, **caractérisé en ce qu'**on utilise de l'eau en tant que liquide de lavage et/ou de refroidissement.

16. Dispositif pour la mise en oeuvre du procédé selon une des revendications 1 à 15, comprenant des outils d'usinage (64, 71, 72) qui présentent chacun une paire de ponceuses à bande (10, 12) avec des bandes abrasives (26), les tronçons des bandes abrasives (26) des ponceuses à bande (10, 12), qui agissent sur les arêtes des bords d'une feuille de verre découpée (3), formant des angles aigus avec le plan de la feuille de verre découpée (3) à traiter et s'étendant dans des plans qui se croisent dans la région du bord de la feuille de verre découpée (3), **caractérisé en ce qu'**il est prévu au moins deux outils d'usinage (64, 71, 72) comportant chacun une paire de ponceuses à bande (10, 12), **en ce qu'**un outil d'usinage (71) est associé au bord horizontal inférieur d'une feuille de verre découpée (3) à traiter, **en ce qu'**au moins un second outil d'usinage (64, 72) est guidé dans le bâti de machine (1) de manière à pouvoir être coulissé vers le haut et vers le bas, **en ce que** l'outil d'usinage (71) associé au bord horizontal inférieur de la feuille de verre découpée (3) est disposé dans la région d'un moyen de transport (4, 61) pour une feuille de verre découpée (3) à traiter, **en ce que** les tronçons des bandes abrasives (26) de cet outil d'usinage (71) qui agissent sur le bord de la feuille de verre découpée (3) se croisent sensiblement à hauteur du moyen de transport (4, 61) et **en ce que** l'outil d'usinage (64, 72), qui est guidé dans le bâti de machine (1) avec possibilité de coulissement vers le haut et vers le bas, est associé aux bords verticaux ou au bord horizontal supérieur de la feuille de verre découpée (3).

17. Dispositif selon la revendication 15, **caractérisé en ce que** les ponceuses à bande (10, 12) sont montées pivotantes et peuvent être amenées par pivotement par un moteur (32, 34) dans une position de travail, dans laquelle leurs bandes abrasives (26) sont en contact avec le bord à traiter de la feuille de verre découpée (3).

18. Dispositif selon la revendication 15, **caractérisé en ce que** la pression avec laquelle les bandes abrasives (26) sont appliquées contre le bord de la feuille de verre découpée (3) peut être réglée.

19. Dispositif selon une des revendications 15 à 18, **caractérisé en ce que** la vitesse avec laquelle les bandes abrasives (26) sont entraînées peut être réglée.

20. Dispositif selon une des revendications 15 à 18, **caractérisé en ce que** les bandes abrasives (26) se déplacent en direction de la région de croisement, dans laquelle est disposé le bord à traiter de la feuille de verre découpée (3).

21. Dispositif selon une des revendications 15 à 19, **caractérisé en ce que** l'outil d'usinage, au nombre d'au moins un, qui peut être déplacé dans le bâti de machine (1), parallèlement au plan de la feuille de verre découpée (3), peut tourner autour d'un axe qui est perpendiculaire au plan de ladite feuille de verre (3).

22. Dispositif selon une des revendications 15 à 20, **caractérisé en ce que** l'outil d'usinage (72), qui est guidé avec possibilité de déplacement vers le haut et vers le bas dans le bâti de machine (1), est associé au bord horizontal supérieur d'une feuille de verre découpée (3).

23. Dispositif selon une des revendications 15 à 21, **caractérisé en ce que** sont associés aux ponceuses à bande (10, 12) des agencements de buses (95) qui envoient un liquide favorisant le chanfreinage des arêtes des bords de la feuille de verre découpée (3).

24. Dispositif selon la revendication 23, **caractérisé en ce que** les buses de l'agencement de buses (95) sont orientées dans la direction de déplacement des tronçons des bandes abrasives (26) des ponceuses (10, 12) qui leur sont adjacents.

25. Dispositif selon une des revendications 15 à 24, **caractérisé en ce que** des rouleaux d'appui (81) sont prévus entre les rouleaux de renvoi (22, 24) pour les bandes abrasives (26) des ponceuses (10, 12), dans la région dans laquelle les bandes abrasives (26) agissent sur les bords de la feuille de verre découpée (3).

26. Dispositif selon une des revendications 15 à 25, **caractérisé en ce que** les ponceuses à bande (10, 12) portent des tôles de protection (96) qui sont incurvées sous une forme concentrique avec les rouleaux de renvoi (22, 24).

27. Dispositif selon une des revendications 15 à 26, **caractérisé en ce que** l'outil d'usinage, pouvant être déplacé vers le haut et vers le bas dans le bâti de machine (1), peut être monté et abaissé verticalement à partir d'une position d'attente située en dessous du moyen de transport (61).

28. Dispositif selon la revendication 27, **caractérisé en ce que** l'outil d'usinage (64) comporte des galets de guidage (78) et/ou des bandes de guidage (79) sans fin qui se trouvent dans la région du moyen de transport (61), lorsque la tête de ponçage (64) est en position d'attente.

29. Dispositif selon la revendication 27 ou 28, **caractérisé en ce que** l'outil d'usinage (64) déplaçable vers le haut et vers le bas comporte des galets de guidage (75) appliqués contre les bords de feuilles de verre découpées (3).

30. Dispositif selon la revendication 29, **caractérisé en ce que** les galets de guidage (75) sont montés sur des supports (76) en pouvant tourner librement autour d'axes horizontaux, lesdits supports pouvant être déplacés perpendiculairement au plan des feuilles de verre découpées (3).

31. Dispositif selon une des revendications 15 à 30, **caractérisé en ce qu'**il est équipé d'une enceinte, dans laquelle sont disposés au moins un outil d'usinage (64, 70, 71) et le moyen de transport (61) pour les feuilles de verre découpées (3).

32. Dispositif selon une des revendications 15 à 31, **caractérisé en ce qu'**il est prévu deux postes d'usinage (63, 70), des bords verticaux (68, 69) de feuilles de verre découpées (3) étant chanfreinés dans un premier poste d'usinage (63) et des bords horizontaux étant chanfreinés dans un second poste d'usinage (70).

33. Dispositif selon la revendication 32, **caractérisé en ce qu'**un outil d'usinage (64) déplaçable verticalement est prévu dans le premier poste d'usinage (63).

34. Dispositif selon la revendication 32 ou 33, **caractérisé en ce qu'**il est prévu, dans le second poste d'usinage (70), deux outils d'usinage (71, 72) espacés l'un de l'autre, dont un (71) est placé dans la région du moyen de transport (61) et l'autre (72) à distance du moyen de transport (61), avec possibilité de déplacement vertical, perpendiculairement au moyen de transport.

35. Dispositif selon une des revendications 32 à 34, **caractérisé en ce que** le moyen de transport (61) est divisé en plusieurs unités de transport (62).

36. Dispositif selon la revendication 35, **caractérisé en ce que** chaque unité de transport (62) comprend une bande transporteuse sans fin (100), qui supporte les feuilles de verre découpées (3), et deux éléments transporteurs sans fin (106) qui agissent sur les faces des feuilles de verre découpées (3).

37. Dispositif selon la revendication 36, **caractérisé en ce que** les éléments transporteurs sans fin (106) sont munis de mâchoires de pression qui renforcent le serrage par frottement sur les feuilles de verre découpées (3).
